# FASCICULE DE BREVET EUROPEEN

(11) **EP 1 167 065 B1**
(45) Date de publication et mention de la délivrance du brevet: **16.03.2005**
(21) Numéro de dépôt: 01420143.8
(22) Date de dépôt: 26.06.2001
(51) Int. Cl.: B42D 15/00

(54) **Produit de classement et procédé de réalisation d'un produit de classement**
Vorrichtung zum Ordnen und Verfahren zur Herstellung einer Vorrichtung zum Ordnen
Filing device and method of producing a filing device

(30) Priorité: 26.06.2000 FR 0008348
(43) Date de publication de la demande: 02.01.2002
(73) Titulaire: Assayah, René Sydney, 1009 Pully (CH)
(72) Inventeur: Assayah, René Sydney, 1009 Pully (CH)
(74) Mandataire: Poncet, Jean-François

(56) Documents cités:
- US-A- 5 186 499

## Description

La présente invention concerne les produits de classement tels que les feuilles intercalaires, les chemises de classement et de présentation, les pochettes perforées, les pochettes-coin, les pages de répertoire, les tableaux de planning, et les sous-mains.

Ces produits de classement sont généralement constitués à base de matériaux en forme de feuille, en papier, en carton ou en matière plastique.

Dans de tels produits de classement, il y a un intérêt à pouvoir porter des inscriptions sur au moins une portion de leur surface externe apparente. Mais il y a également intérêt à pouvoir effacer ces inscriptions pour les modifier pendant la durée d'usage du produit de classement.

A cet effet, on a déjà proposé des étiquettes sur lesquelles on peut écrire à l'aide d'un feutre, l'écriture pouvant ensuite être effacée par un solvant approprié tel que l'alcool. Dans le document US 5,186,499, on enseigne d'utiliser une encre effaçable à sec, de formule particulière. Ainsi, les possibilités d'effacement sont limitées, et obligent à utiliser un moyen d'écriture particulier à savoir un feutre et une encre spécifique.

Le problème proposé par la présente invention est de concevoir une nouvelle structure de produits de classement dont au moins une portion de surface externe apparente soit effaçable et réinscriptible par la plupart des moyens d'écriture actuellement utilisés tels que les stylos à bille, les marqueurs permanents à base d'eau ou d'huile, les marqueurs non permanents à base d'eau ou d'huile, les marqueurs pour tableaux blancs à base d'eau ou à sec. Selon l'invention, on cherche à permettre l'effacement tout simplement à l'aide d'un chiffon sec pour ce qui est des marqueurs pour tableaux blancs, et à l'aide d'une simple gomme standard pour les autres types de marqueurs.

Un autre objet de l'invention est de concevoir une telle structure de produits de classement qui présente un aspect esthétique agréable à l'oeil, et qui puisse être réalisée à coût réduit.

Pour atteindre ces objets ainsi que d'autres, l'invention prévoit un produit de classement à base de feuilles ayant au moins une surface externe apparente, comprenant un substrat en forme de feuille recouvert au moins partiellement par une couche de polypropylène constituant ladite surface externe apparente et permettant l'écriture effaçable. Selon l'invention, ladite couche de polypropylène est reliée au substrat par une couche de colle thermoplastique ou de colle transparente soluble à l'eau. De plus, ladite couche de polypropylène a une épaisseur comprise entre 10 et 14 microns et ladite couche de colle a une épaisseur comprise entre 8 et 12 microns.

Dans les applications courantes, la couche de polypropylène et la couche de colle peuvent avantageusement avoir une épaisseur globale comprise entre 18 et 25 microns, avantageusement de 22 microns environ.

Pour la réalisation d'un tel produit de classement, un premier procédé consiste à utiliser un film de polypropylène ayant une épaisseur comprise entre 10 et 14 microns pré-encollé à l'aide d'une colle thermoplastique, à le faire passer sur un cylindre chauffé à 100°C environ, et à l'appliquer à chaud sur le substrat pour le laisser ensuite refroidir, la couche de colle ayant une épaisseur comprise entre 8 et 12 microns.

Un autre procédé consiste à encoller un film de polypropylène ayant une épaisseur comprise entre 10 et 14 microns à l'aide d'une colle blanche à base d'eau qui en séchant devient transparente, puis à appliquer le film de polypropylène sur le substrat selon sa face encollée, et à faire sécher la colle par application d'un rayonnement ultra-violet, la couche de colle ayant une épaisseur comprise entre 8 et 12 microns .

D'autres objets, caractéristiques et avantages de la présente invention ressortiront de la description suivante de modes de réalisation particuliers, faite en relation avec la figure annexée illustrant de manière schématique en perspective une structure de feuille recouverte de polypropylène pour réalisation d'un produit de classement selon l'invention.

Comme on le voit sur la figure 1, le produit de classement est constitué à base d'une feuille 1 ayant au moins une surface externe apparente 2. La feuille 1 comprend un substrat 3 en forme de feuille recouvert au moins partiellement par une mince couche de polypropylène 4 sur ladite surface externe apparente 2.

Comme illustré sur la figure 1, la mince couche de polypropylène 4 est reliée au substrat 3 par une mince couche de colle 5.

Selon un premier mode de réalisation, la colle 5 est une colle thermoplastique.

Selon un second mode de réalisation, la colle 5 est une colle blanche à base d'eau, qui en séchant devient transparente.

La mince couche de polypropylène 4 associée à la couche de colle 5 permet l'écriture effaçable par les marqueurs habituels tels que les stylos à bille, les marqueurs permanents à base d'eau ou d'huile, les marqueurs non permanents à base d'eau ou d'huile, les marqueurs pour tableaux blancs à base d'eau ou à sec. L'effacement peut s'effectuer simplement à l'aide d'un chiffon sec pour ce qui est des marqueurs pour tableaux blancs, et à l'aide d'une simple gomme standard pour les autres types de marqueurs.

L'épaisseur globale E de la couche de polypropylène 4 et de la couche de colle 5 peut avantageusement être comprise entre 18 et 25 microns, de préférence égale à 22 microns environ.

Par exemple, la mince couche de polypropylène peut avoir une épaisseur comprise entre 10 et 14 microns, avantageusement 12 microns environ, et la mince couche de colle peut avoir une épaisseur comprise entre 8 et 12 microns, avantageusement 10 microns environ.

Le substrat 3 peut être en papier, en carton ou en matière plastique. Le substrat 3 doit être suffisamment épais à défaut de quoi la capacité d'écriture et d'effacement risque de ne pas être régulière. De bons résultats sont obtenus lorsque le substrat 3 a une épaisseur supérieure à 100 g/m².

A l'aide de feuilles ainsi constituées, ayant un substrat 3 au moins partiellement recouvert d'une mince couche de polypropylène 4, on peut constituer divers types de produits de classement, tels que des feuilles intercalaires, des chemises de classement et de présentation, des pochettes perforées, des pochettes-coin, des pages de répertoire, des tableaux de planning, des sous-mains.

La couche de polypropylène 4 peut être mate ou brillante.

De préférence, on utilisera un polypropylène de type souple (non rigide), et de faible épaisseur (inférieure à 20 microns). Le pelliculage de faible épaisseur, associé à la couche de colle thermoplastique ou à la couche de colle blanche à base d'eau, évite notamment la migration des encres en profondeur vers le substrat 3, et permet l'effacement ultérieur.

De bons résultats sont obtenus en utilisant un polypropylène bi-orienté et thermostabilisé, à surface brillante, par exemple du type de celui distribué sous la marque ULTRALEN et de référence K12GL.

Dans le mode de réalisation à colle thermoplastique, on peut réaliser le produit de classement en utilisant un film de polypropylène ayant une épaisseur comprise entre 10 et 14 microns pré-encollé à l'aide de la colle thermoplastique, que l'on fait passer sur un cylindre chauffé à 100° C environ, et que l'on applique à chaud sur le substrat 3. On laisse ensuite refroidir l'ensemble, la couche de colle ayant une épaisseur comprise entre 8 et 12 microns.

Dans le mode de réalisation à colle blanche à base d'eau, on peut encoller un film de polypropylène ayant une épaisseur comprise entre 10 et 14 microns à l'aide de la colle 5 blanche à base d'eau, du type qui en séchant devient transparente ; ensuite le film de polypropylène est appliqué sur le substrat 3 par sa face encollée, et on fait sécher la colle 5 par application d'un rayonnement ultra-violet, la couche de colle ayant une épaisseur comprise entre 8 et 12 microns.

La présente invention n'est pas limitée aux modes de réalisation qui ont été explicitement décrits, mais elle en inclut les diverses variantes et généralisations contenues dans le domaine des revendications ci-après.

## Revendications

1. Produit de classement à base de feuilles (1) ayant au moins une surface externe apparente (2), ledit produit comprenant un substrat (3) en forme de feuille recouvert au moins partiellement par une couche de polypropylène (4) constituant ladite surface externe apparente (2) ladite couche de polypropylène étant reliée au substrat (3) par une couche de colle (5) transparente soluble à l'eau ou de colle thermoplastique, ladite couche de polypropylène ayant une épaisseur comprise entre 10 et 14 microns, ladite couche de colle ayant une épaisseur comprise entre 8 et 12 microns et ladite couche de polypropylène (4) associée à ladite couche de colle (5) permettant l'écriture effaçable.

2. Produit de classement selon la revendication 1, **caractérisé en ce que** ladite couche de polypropylène (4) et ladite couche de colle (5) ont une épaisseur globale (E) comprise entre 18 et 25 microns, avantageusement de 22 microns environ.

3. Produit de classement selon la revendication 2, **caractérisé en ce que** ladite couche de polypropylène (4) a une épaisseur de 12 microns environ, et la couche de colle (5) a une épaisseur de 10 microns environ.

4. Produit de classement selon l'une quelconque des revendications 1 à 3, **caractérisé en ce que** le polypropylène (4) est bi-orienté et thermostabilisé, à surface brillante.

5. Produit de classement selon l'une quelconque des revendications 1 à 4, **caractérisé en ce que** le substrat (3) est en papier, en carton ou en matière plastique.

6. Produit de classement selon l'une quelconque des revendications 1 à 5, **caractérisé en ce que** le substrat (3) a une épaisseur supérieure à 100 g/m².

7. Produit de classement selon l'une quelconque des revendications 1 à 6, **caractérisé en ce qu'**il constitue une feuille intercalaire, une chemise de classement et de présentation, une pochette perforée, une pochette-coin, une page de répertoire, un tableau de planning ou un sous-main.

8. Procédé de réalisation d'un produit de classement selon l'une quelconque des revendications 1 à 7, **caractérisé en ce qu'**un film de polypropylène ayant une épaisseur comprise entre 10 et 14 microns pré-encollé à l'aide d'une colle (5) thermoplastique passe sur un cylindre chauffé à 100°C environ, puis est appliqué à chaud sur un substrat (3) et est refroidie, la couche de colle ayant une épaisseur comprise entre 8 et 12 microns.

9. Procédé de réalisation d'un produit de classement selon l'une quelconque des revendications 1 à 7, **caractérisé en ce qu'**un film de polypropylène ayant une épaisseur comprise entre 10 et 14 microns est encollé avec une colle blanche à base d'eau qui en séchant devient transparente, puis le film de polypropylène (4) est appliqué sur un substrat (3) par sa face encollée et on fait sécher la colle (5) par application d'un rayonnement ultra-violet, la couche de colle ayant une épaisseur comprise entre 8 et 12 microns.

## Claims

1. A filing device based on sheets (1) having at least one visible outer surface (2), said device comprising a substrate (3) in the form of a sheet covered at least partially with a polypropylene layer (4) constituting said visible outer surface (2), said polypropylene layer being joined to the substrate (3) by a layer of transparent water-soluble adhesive (5) or thermoplastic adhesive, said polypropylene layer having a thickness of between 10 and 14 microns, said adhesive layer having a thickness of between 8 and 12 microns, and said polypropylene layer (4) combined with said adhesive layer (5) allowing erasable marking.

2. A filing device according to claim 1, **characterized in that** said polypropylene layer (4) and said adhesive layer (5) have an overall thickness (E) of between 18 and 25 microns, advantageously of around 22 microns.

3. A filing device according to claim 2, **characterized in that** said polypropylene layer (4) has a thickness of around 12 microns, and the adhesive layer (5) has a thickness of around 10 microns.

4. A filing device according to any of claims 1 to 3, **characterized in that** the polypropylene (4) is bioriented and heat-stabilized, with a gloss surface.

5. A filing device according to any of claims 1 to 4, **characterized in that** the substrate (3) is made of paper, cardboard or plastic.

6. A filing device according to any of claims 1 to 5, **characterized in that** the substrate (3) has a thickness of greater than 100 g/m².

7. A filing device according to any of claims 1 to 6, **characterized in that** it constitutes a divider, a filing and presentation folder, a binder pocket, a cut flush folder, an index sheet, a wall planner or a desk pad.

8. A method of producing a filing device according to any of claims 1 to 7, **characterized in that** a polypropylene film having a thickness of between 10 and 14 microns, pre-coated with a thermoplastic adhesive (5), passes over a cylinder heated to around 100°C, and is then applied while hot to a substrate (3) before being cooled, the layer of adhesive having a thickness of between 8 and 12 microns.

9. A method of producing a filing device according to any of claims 1 to 7, **characterized in that** a polypropylene film having a thickness of between 10 and 14 microns is coated with a white water-based adhesive that becomes transparent when dry, then the polypropylene film (4) is applied to a substrate (3) via its coated face and the adhesive (5) is dried using ultraviolet radiation, the layer of adhesive having a thickness of between 8 and 12 microns.

## Patentansprüche

1. Mittel zum Ordnen für die Ablage von Blättern (1) mit mindestens einer sichtbaren Außenfläche (2), welches folgendes aufweist: einen Träger (3) in Form eines Bogens, der zumindest teilweise mit einer Schicht aus Polypropylen (4) überzogen ist, welche die sichtbare Außenfläche (2) bildet, wobei die Polypropylenschicht mit dem Träger (3) über eine durchsichtige Klebstoffschicht (5) aus einem wasserlöslichen Klebstoff oder einem thermoplastischen Klebstoff verbunden ist, während die Polypropylenschicht eine Stärke im Bereich zwischen 10 und 14 µm aufweist, die Klebstoffschicht eine Stärke im Bereich zwischen 8 und 12 µm besitzt und die mit der Klebstoffschicht verbundene Polypropylenschicht (4) eine löschbare Beschriftung ermöglicht.

2. Mittel zum Ordnen nach Anspruch 1, **dadurch gekennzeichnet, dass** die Polypropylenschicht (4) und die Klebstoffschicht (5) eine Gesamtstärke (E) aufweisen, die zwischen 18 und 25 µm beträgt, vorteilhafterweise etwa 22 µm.

3. Mittel zum Ordnen nach Anspruch 2, **dadurch gekennzeichnet, dass** die Polypropylenschicht (4) eine Stärke von etwa 12 µm besitzt und die Klebstoffschicht (5) eine Stärke von etwa 10 µm aufweist.

4. Mittel zum Ordnen nach einem der Ansprüche 1 bis 3, **dadurch gekennzeichnet, dass** das Polypropylen (4) in zwei Richtungen ausgerichtet und hitzebeständig gemacht ist und eine glänzende Oberfläche besitzt.

5. Mittel zum Ordnen nach einem der Ansprüche 1 bis 4, **dadurch gekennzeichnet, dass** der Träger (3) aus Papier, aus Pappe oder aus Kunststoff besteht.

6. Mittel zum Ordnen nach einem der Ansprüche 1 bis 5, **dadurch gekennzeichnet, dass** der Träger (3) eine Stärke von mehr als 100 g/m² besitzt.

7. Mittel zum Ordnen nach einem der Ansprüche 1 bis 6, **dadurch gekennzeichnet, dass** es ein Trennblatt, eine Ablage- und Präsentationshülle, eine gelochte Einhängtasche, eine Einstecktasche, ein Verzeichnisblatt, eine Planungsübersicht oder eine Schreibunterlage ist.

8. Verfahren zur Herstellung eines Mittels zum Ordnen nach einem der Ansprüche 1 bis 7, **dadurch gekennzeichnet, dass** eine zuvor mittels eines Klebstoffs (5) geleimte thermoplastische Polypropylenfolie mit einer Stärke im Bereich zwischen 10 und 14 µm auf einen auf etwa 100°C aufgeheizten Zylinder aufläuft, anschließend im warmen Zustand auf einen Träger (3) aufgebracht wird und abgekühlt wird, wobei die Klebstoffschicht eine Stärke im Bereich zwischen 8 und 12 µm besitzt.

9. Verfahren zur Herstellung eines Mittels zum Ordnen nach einem der Ansprüche 1 bis 7, **dadurch gekennzeichnet, dass** auf eine Polypropylenfolie mit einer Stärke im Bereich zwischen 10 und 14 µm ein weißer Klebstoff auf Wasserbasis aufgetragen wird, der beim Trocknen durchsichtig wird, dass anschließend die Polypropylenfolie (4) mit ihrer geleimten Fläche auf einen Träger (3) aufgebracht wird und dass man den Klebstoff (5) durch Aufbringen einer ultravioletten Strahlung trocknen lässt, wobei die Klebstoffschicht eine Stärke im Bereich zwischen 8 und 12 µm besitzt.
